# EUROPÄISCHE PATENTSCHRIFT

(11) **EP 3 493 950 B1**
(45) Veröffentlichungstag und Bekanntmachung des Hinweises auf die Patenterteilung: **10.03.2021**
(21) Anmeldenummer: 17749169.3
(22) Anmeldetag: 31.07.2017
(51) Int. Cl.: B25D 17/02, B25D 3/00, B28D 1/26

(54) **FLACHMEISSEL**
FLAT CHISEL
BURIN PLAT

(30) Priorität: 02.08.2016 EP 16182279
(43) Veröffentlichungstag der Anmeldung: 12.06.2019
(73) Patentinhaber: Hilti Aktiengesellschaft, 9494 Schaan (LI)
(72) Erfinder: GEROLD, Peter, 82362 Weilheim (DE)
(74) Vertreter: Hilti Aktiengesellschaft Corporate Intellectual Property
(86) Internationale Anmeldenummer: PCT/EP2017/069297
(87) Internationale Veröffentlichungsnummer: WO 2018/024666

(56) Entgegenhaltungen:
- EP-A1- 0 025 418
- EP-A2- 1 340 595
- DE-C- 118 286
- FR-A- 1 036 343
- FR-A- 1 152 841

## Beschreibung

### GEBIET DER ERFINDUNG

Die vorliegende Erfindung betrifft einen Flachmeißel zum Bearbeiten von mineralischen Materialien gemäß dem Oberbegriff von Anspruch 1 und wie aus EP 1 340 595 A2 oder FR 1 152 841 A bekannt.

Aus der EP 1 340 595 A2 ist ein Flachmeißel bekannt, bei dem eine Hauptschneide und/oder eine als Seitenschneide ausgebildete Seitenfläche einen etwa konkaven und/oder konvexen und/oder geknickten und/oder gewellten Verlauf aufweisen.

Ein Flachmeißel ist aus der US 2900178 A bekannt. Der Flachmeißel hat einen Schaft und einen blattförmigen Arbeitsabschnitt. Eine Schneidkante des Arbeitsabschnitts ist derart konvex-dachförmig ausgebildet, dass eine Spitze auf der Längsachse liegt. Das Design des Flachmeißels begünstigt eine hohe Abbauleistung, da eine eingebrachte Schlagleistung über die Spitze zentral entlang der Längsachse in den Untergrund eingeleitet wird. Der Flachmeißel ist jedoch weniger geeignet, um stahlarmierten Beton abzubauen.

### OFFENBARUNG DER ERFINDUNG

Der erfindungsgemäße Flachmeißel nach Anspruch 1 hat eine Längsachse, einen Schaft und einer blattförmigen Arbeitsabschnitt. Der Schaft hat eine zu der Längsachse senkrechte Schlagfläche. Der Arbeitsabschnitt hat eine zu der Längsachse quer stehende Schneidkante. Die Schneidkante ist sattelförmig ausgebildet.

Die erfindungsgemäße Verwendung nach Anspruch 9 sieht vor, dass die Schneidkante auf eine Stahlarmierung aufgesetzt wird, um diese zu trennen. Die sattelförmige Schneidkante verhindert ein Abrutschen der Schneidkante der Stahlarmierung. Die sattelförmige Gestalt behält ihre konkave Gestalt auch bei einer fortschreitenden Abnutzung der Schneidkante.

Die sattelförmige Schneidkante des erfindungsgemäßen Flachmeißels hat eine erste konkave Krümmung in einer von der Längsachse und Querachse aufgespannten ersten Ebene und eine zweite konkave Krümmung in einer zu der Längsachse senkrechten und einer zu der ersten Ebene senkrecht verlaufenden Hochachse parallelen

zweiten Ebene. Die erste konkave Krümmung und die zweite konkave Krümmung können längs der Querachse zusammenfallen.

Eine Ausgestaltung sieht vorzugsweise vor, dass die sattelförmige Schneidkante symmetrisch zu der Längsachse angeordnet ist. Die erste Krümmung und die zweite Krümmung können auf der Längsachse liegen.

Eine Ausgestaltung sieht vorzugsweise vor, dass die sattelförmige Schneidkante längs der Querachse versetzt zu der Längsachse angeordnet ist. Die erste Krümmung und die zweite Krümmung können längs der Querachse versetzt zu der Längsachse angeordnet sein.

Eine Ausgestaltung sieht vorzugsweise vor, dass die Schneidkante eine Hauptschneide und eine sattelförmige Nebenschneide aufweist, wobei die sattelförmige Nebenschneide durch einen gegenüber der Hauptschneide längs der Längsachse versetzen Zahn an dem blattförmigen Arbeitsabschnitt gebildet ist.

Eine Ausgestaltung sieht vorzugsweise vor, dass die Schneidkante eine Hauptschneide und eine sattelförmige Nebenschneide aufweist, wobei die sattelförmige Nebenschneide durch eine gegenüber der Hauptschneide längs der Längsachse versetzte Aussparung in dem blattförmigen Arbeitsabschnitt gebildet ist.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Flachmeißel
- Fig. 2: einen Längsschnitt durch das Blatt des Flachmeißels in der Ebene E
- Fig. 3: einen Querschnitt durch das Blatt in der Ebene III-III
- Fig. 4: einen Flachmeißel
- Fig. 5: einen Flachmeißel
- Fig. 6: einen Längsschnitt durch Flachmeißel von Fig. 5 in der Ebene VI-VI
- Fig. 7: einen Querschnitt durch den Flachmeißel von Fig. 5 in der Ebene VII-VII
- Fig. 8: einen Flachmeißel
- Fig. 9: einen Längsschnitt durch Flachmeißel von Fig. 8 in der Ebene IX-IX
- Fig. 10: einen Querschnitt durch den Flachmeißel von Fig. 8 in der Ebene X-X

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen erfindungsgemäßen Flachmeißel **1**. Der Anwender kann den Flachmeißel **1** mit einem Schaft **2** in einem Elektromeißel einsetzen. Eine Schneidkante **3** des Flachmeißels **1** wird gegen den Untergrund gedrückt. Das Schlagwerk des Elektromeißels übt Schläge auf eine Schlagfläche **4** an dem Schaft **2** aus. Die Stoßwelle des Schlags durchläuft den Schaft **2** und einen Arbeitsabschnitt **5** des Flachmeißels **1** und treibt die Schneidkante **3** in den Untergrund.

Der Schaft **2** des Flachmeißels **1** ist prismatisch mit einem hexagonalen Querschnitt ausgebildet. Der Schaft **2** kann alternativ einen kreisförmigen Querschnitt aufweisen. Die Schlagfläche **4** bildet die freiliegende und von der Schneidkante **3** abgewandte Stirnfläche des Schafts **2**. Die Schlagfläche **4** kann kalottenförmig ausgebildet sein.

Der beispielhafte Schaft **2** hat eine Nut **6**, welche längs der Längsachse **7** geschlossen ist. Der Schaft **2** kann in einen Werkzeughalter des Elektromeißels eingesetzt werden. Ein Verriegelungskörper, z.B. eine Klinke oder eine Kugel, greifen in die Nut **6** ein und sichern den Flachmeißel **1** in dem Werkzeughalter. Der beispielhafte Schaft **2** hat einen ringförmigen Kragen **8**, der radial über den Schaft **2** vorsteht. Andere Werkzeughalter verriegeln den Flachmeißel **1** mittels eines verschwenkbaren Bügels, welcher den Kragen **8** auf der Seite der Schneidkante **3** hintergreift. Der Schaft **2** kann sowohl die Nut **6** als auch den Kragen **8** oder nur eines der beiden Verriegelungsmittel aufweisen.

Der Arbeitsabschnitt **5** ist blattförmig ausgebildet. Der Arbeitsabschnitt **5** liegt in einer Ebene **E**, welche die Längsachse **7** enthält. Die zu der Längsachse **7** senkrechte Achse in der Ebene **E** wird nachfolgend als Querachse **9** bezeichnet. Die Abmessungen des Arbeitsabschnitts in der Ebene **E**, sowohl die Abmessung (Länge) längs der Längsachse **7** als auch eine Abmessung (Breite) längs der Querachse **9**, sind deutlich größer als die Abmessung entlang senkrecht zu der Ebene **E** verlaufenden Hochachse **10** (Dicke). Die Breite liegt vorzugsweise zwischen dem zwei-fachen und vier-fachen der Dicke.

Der beispielhafte Arbeitsabschnitt **5** hat zwei Längskanten **11**, welche parallel zu der Längsachse **7** verlaufen. Der Abstand zwischen den beiden Längskanten **11** definiert die Breite des Arbeitsabschnitts. Die Schneidkante **3** verbindet die beiden Längskanten **11**. Die Schneidkante **3** liegt auf der Längsachse **7** und ist von der Schlagfläche **4** abgewandt. Die Schneidkante **3** verläuft vorzugsweise in der Ebene **E**.

Die Schneidkante **3** verläuft längs der Querachse **9**, d.h. ist quer zu der Längsachse **7** orientiert. Die Schneidkante **3** ist sattelförmig. Die Schneidkante **3** hat entlang der Querrichtung **12** eine konkave Krümmung in der Längsachse **7** und eine konkave Krümmung in der Hochachse **10**. Die konkave Krümmung in der Längsachse **7** bewirkt, dass die beiden Längskanten **11** in Schlagrichtung **13** über die Mitte der Schneidkante **3** in der Schlagrichtung **13** hinausstehen. Die konkave Krümmung in der Hochachse **10** bewirkt, dass der Flachmeißel **1** in der Mitte dünner als an den Längskanten **11** ist.

Bei dem Flachmeißel **1** nimmt eine (horizontale) Neigung **14** der Schneidkante **3** gegenüber der Querachse **9** von der Längsachse **7** zu den Längskanten **11** hin kontinuierlich zu (Fig. 2). Die maximale Neigung **14** liegt im Bereich zwischen 10 Grad und 30 Grad. Die zugehörigen (horizontalen) Krümmungsradii entlang des gekrümmten Bereichs sind moderat, z.B. größer als 10 cm. Die Schneidkante **3** weist keine Sprünge oder starke Einkerbungen in dem konkaven Bereich auf. Die Schneidkante **3** kann über ihre gesamte Breite konkav gekrümmt sein. Alternativ, insbesondere bei breiten Flachmeißeln **1**, ist ein Bereich um die Längsachse **7** konkav gekrümmt, die Randbereiche der Schneidkante verlaufen parallel zu der Querachse **9**.

Eine oder beide der gegenüberliegenden Blattflächen **15** des Arbeitsabschnitts **5** sind konkav gewölbt (Fig. 3). Ein Abstand der Blattfläche **15** zu der Ebene **E** ist nahe der Längsachse **7** minimal und nimmt entlang der Querachse **9** zu. Die Dicke des Arbeitsabschnitts **5** nimmt von der Längsachse **7** ausgehend entlang der Querachse **9** zu. Die Dicke verringert sich vorzugsweise kontinuierlich in dem Bereich um die Längsachse **7**. Eine (vertikale) maximale Neigung **16** der Blattfläche **15** gegenüber der Querachse **9** liegt im Bereich zwischen 10 Grad und 30 Grad. Der zugehörige (vertikale) Krümmungsradius an der Längsachse **7** liegt im Bereich zwischen 0,5 cm und 2 cm.

Die Längskanten **11** können durch längs der Längsachse **7** verlaufende Streben **17** gebildet sein. Der Arbeitsabschnitt **5** hat zwischen den Streben **17** eine parallel zu der Längsachse **7** verlaufende Rinne **18**. Die Dicke der Rinne **18** ist geringer als die Dicke der Streben **17**. Die Blattfläche **15** ist entsprechend zwischen den Streben **17** konkav gewölbt. Der Übergang von den Streben **17** zu der Rinne **18** ist vorzugsweise glatt, d.h. ohne Sprünge. Die Streben **17** können bis zu der Schneidkante **3** verlaufen; die Rinne **18** kann bis zu der Schneidkante **3** verlaufen.

Fig. 4 zeigt einen Flachmeißel **19**. Der Flachmeißel **1** hat einen Schaft **2** wie der zuvor beschriebene Flachmeißel **1**, für eine Beschreibung wird entsprechend verwiesen. Der Flachmeißel **19** weist einen blattförmigen Arbeitsabschnitt **5** auf. Der Arbeitsabschnitt **5** bildet eine konkave Schneidkante **3**. Die Schneidkante **3** ist sattelförmig ausgebildet.

Der Arbeitsabschnitt **5** hat genau zwei längs der Längsachse **7** verlaufende Streben **17**. Zwischen den beiden Streben **17** verläuft parallel zu der Längsachse **7** eine Rinne **18**. Die Blattfläche **15** zwischen den beiden Streben **17** ist längs der Querrichtung **12** durchgehend konkav gewölbt. Ein Abstand der Streben **17** zu der Längskante **11** ist etwa gleich dem Abstand der Streben **17** zu der Längsachse **7** oder Mitte des Arbeitsabschnitts **5**. Das Verhältnis der Abstände liegt beispielsweise im Bereich zwischen 5:6 bis 6:5.

Ein weiterer Flachmeißel **20** (Fig. 5) ist in einem Längsschnitt in der Horizontalebene (Fig. 6) und einem Querschnitt in der Ebene VII-VII (Fig. 7) dargestellt. Der Flachmeißel **20** hat einen Schaft **2** der gleich oder analog dem Flachmeißel **1** ausgebildet ist. Der Flachmeißel **20** hat ferner einen blattförmigen Arbeitsabschnitt **21**. Der Arbeitsabschnitt **5** hat zwei längs der Längsachse **7** verlaufenden Längskanten **11**. Zwischen den beiden Längskanten **11** sind die gegenüberliegenden Blattflächen **15** aufgespannt. Die Dicke des Arbeitsabschnitts **21** ist deutlich geringer als die Breite und Länge des Arbeitsabschnitts **5**, analog zu dem Arbeitsabschnitt **21** des Flachmeißels **1**. Die Blattflächen **15** können eben oder gewölbt sein.

Der Flachmeißel **20** hat eine zweiteilige Schneidkante **22** aus einer Hauptschneide **23** und einer Nebenschneide **24**. Die Hauptschneide **23** verläuft längs der Querachse **9**. Vorzugsweise ist die Hauptschneide **23** symmetrisch zu der Längsachse **7** angeordnet. Bei der beispielhaften Ausführung ist die Hauptschneide **23** geradlinig und senkrecht zu der Längsachse **7** ausgebildet. Die Hauptschneide **23** kann analog der Schneidkante **3** konkav gekrümmt sein.

Die Nebenschneide **24** ist längs der Längsachse 7 versetzt zu der Hauptschneide **23** angeordnet. Die beispielhafte Nebenschneide **24** ist durch einen von der Längskante **11** in der Querachse **9** vorstehenden Zahn **25** gebildet. Die Nebenschneide **24** ist gegenüber der Querachse **9** um einen Neigungswinkel **26** geneigt. Die Neigung **14** kann gleich der maximalen Neigung **14** bei der ersten Ausführung sein. Die Nebenschneide **24** ist in Richtung zu der Längskante **11** entgegen der Schlagrichtung **13** geneigt. Die beispielhafte Nebenschneide **24** ist konkav gewölbt. Alternativ kann die Nebenschneide **24** geradlinig ausgebildet sein. Die Längskante **11** und die Nebenschneide **24** bilden einen konkaven Bereich aus, in welchem ein Armierungseisen eingehängt werden kann. Der Zahn **25** ist zu der Längskante **11** hin verjüngt. Die Seitenflächen **27** des Zahns **25** sind um einen Neigungswinkel **28** gegenüber der horizontalen Ebene **E** geneigt.

Ein weiterer Flachmeißel **29** (Fig. 8) ist in einem Längsschnitt (Fig. 9) und einem Querschnitt in der Ebene VIII-VIII (Fig. 10) dargestellt. Der Flachmeißel **29** hat einen Schaft **2** und einen Arbeitsabschnitt **21** der gleich oder analog dem Flachmeißel **20** ausgebildet sind.

Der Flachmeißel **29** hat eine zweiteilige Schneidkante **30** aus einer Hauptschneide **31** und einer Nebenschneide **32**. Die Hauptschneide **31** verläuft längs der Querachse **9**. Vorzugsweise ist die Hauptschneide **31** symmetrisch zu der Längsachse **7** angeordnet. Bei der beispielhaften Ausführung ist die Hauptschneide **31** geradlinig und senkrecht zu der Längsachse **7** ausgebildet. Die Hauptschneide **31** kann analog der Schneidkante **3** konkav gekrümmt sein.

Die Nebenschneide **32** ist längs der Längsachse **7** versetzt zu der Hauptschneide **31** angeordnet. Die beispielhafte Nebenschneide **32** ist durch eine Aussparung **33** in der Längskante **11** gebildet. Die Aussparung **33** entspricht in ihren (Hohl-) Abmessungen etwa dem Querschnitt eines typischen Armierungseisens. Die Aussparung **33** kann insbesondere Kreissegment-förmig ausgebildet sein. Der Krümmungsradius ist in der Größenordnung des Radius typischer Armierungseisen. Die Nebenschneide **32** ist durch die in Schlagrichtung **13** weisende Kante der Aussparung **33** gebildet. Die Nebenschneide **32** ist konkav, z.B. kreisförmig, gewölbt. Der gegenüber der Schlagrichtung **13** am weitesten zurückgesetzte Punkt der Schneidkante **3** liegt innerhalb der Aussparung **33**, d.h. entlang der Querachse **9** gegenüber der Längskante **11** versetzt. Die Schneidkante **3** steigt von dem Punkt zu der Längskante **11** hin in Schlagrichtung **13** an. Die Nebenschneide **32** ist beginnend an der Längskante **11** entgegen der Schlagrichtung **13** um den Neigungswinkel **26** geneigt. Die Dicke der Nebenschneide **32** ändert sich entlang der Nebenschneide **32**. Vorzugsweise ist die Dicke an dem weitesten zurückgesetzten Punkt am geringsten.

## Patentansprüche

1. Flachmeißel (1) zum Bearbeiten von mineralischen Materialien mit einer Längsachse (7), einer zu der Längsachse (7) senkrechten Querachse (9), einem längs der Längsachse (7) angeordnetem Schaft (2), der eine zu der Längsachse (7) senkrechte Schlagfläche (4) aufweist,
einem blattförmigen Arbeitsabschnitt (5), der eine längs der Querachse verlaufende Schneidkante (3) aufweist,
wobei die Schneidkante (3) sattelförmig ausgebildet ist und wobei
die Schneidkante (3) eine erste konkave Krümmung in einer von der Längsachse (7) und Querachse (9) aufgespannten ersten Ebene (E) aufweist und **dadurch gekennzeichnet, dass** die Schneidkante (3)
eine zweite konkave Krümmung in einer zu der Längsachse (7) senkrechten und einer zu der ersten Ebene (E) senkrecht verlaufenden Hochachse (10) parallelen zweiten Ebene aufweist.

2. Flachmeißel (1) nach Anspruch 1, **dadurch gekennzeichnet, dass** die erste konkave Krümmung und die zweite konkave Krümmung längs der Querachse (9) zusammenfallen.

3. Flachmeißel (1) nach Anspruch 1, **dadurch gekennzeichnet, dass** die sattelförmige Schneidkante (3) symmetrisch zu der Längsachse (7) angeordnet ist.

4. Flachmeißel (1) nach Anspruch 1 oder 2, **dadurch gekennzeichnet, dass** die erste Krümmung und die zweite Krümmung auf der Längsachse (7) liegen.

5. Flachmeißel (1) nach Anspruch 1, **dadurch gekennzeichnet, dass** die sattelförmige Schneidkante (3) längs der Querachse (9) versetzt zu der Längsachse (7) angeordnet ist.

6. Flachmeißel (1) nach Anspruch 1 oder 2, **dadurch gekennzeichnet, dass** die erste Krümmung und die zweite Krümmung längs der Querachse (9) versetzt zu der Längsachse (7) angeordnet sind.

7. Flachmeißel (20) nach Anspruch 5 oder 6, **dadurch gekennzeichnet, dass** die Schneidkante (3) eine Hauptschneide (23) und eine sattelförmige Nebenschneide (24) aufweist, wobei die sattelförmige Nebenschneide (24) durch einen gegenüber der Hauptschneide (23) längs der Längsachse (7) versetzen Zahn (25) an dem blattförmigen Arbeitsabschnitt (5) gebildet ist.

8. Flachmeißel (29) nach Anspruch 5 oder 6, **dadurch gekennzeichnet, dass** die Schneidkante (3) eine Hauptschneide (31) und eine sattelförmige Nebenschneide (32) aufweist, wobei die sattelförmige Nebenschneide (32) durch eine gegenüber der Hauptschneide (23) längs der Längsachse (7) versetzte Aussparung (33) in dem blattförmigen Arbeitsabschnitt (5) gebildet ist.

9. Verwendung eines Flachmeißels (1, 19, 20, 29) zum Bearbeiten von mineralischen Materialien mit einer Längsachse (7), einer zu der Längsachse (7) senkrechten Querachse (9), einem längs der Längsachse (7) angeordnetem Schaft (2), der eine zu der Längsachse (7) senkrechte Schlagfläche (4) aufweist, einem blattförmigen Arbeitsabschnitt (5), der eine längs der Querachse verlaufende Schneidkante (3, 22, 30) aufweist, wobei die Schneidkante (3, 22, 30) sattelförmig ausgebildet ist, und **dadurch gekennzeichnet, dass** die Schneidkante (3, 22, 30) auf eine Stahlarmierung aufgesetzt wird, um diese zu trennen.

## Claims

1. Flat chisel (1) for processing mineral materials, having
a longitudinal axis (7), a transverse axis (9) perpendicular to the longitudinal axis (7), a shaft (2) which is arranged along the longitudinal axis (7) and has an impact surface (4) perpendicular to the longitudinal axis (7), a blade-shaped working section (5) which has a cutting edge (3) running along the transverse axis,
wherein the cutting edge (3) is configured to be saddle-shaped, and wherein the cutting edge (3) has a first concave curvature in a first plane (E) spanned by the longitudinal axis (7) and the transverse axis (9), **characterized in that** the cutting edge (3) has a second concave curvature in a second plane which is perpendicular to the longitudinal axis (7) and is parallel to a vertical axis (10) which runs perpendicular to the first plane (E).

2. Flat chisel (1) according to Claim 1, **characterized in that** the first concave curvature and the second concave curvature coincide along the transverse axis (9).

3. Flat chisel (1) according to Claim 1, **characterized in that** the saddle-shaped cutting edge (3) is arranged symmetrically with respect to the longitudinal axis (7).

4. Flat chisel (1) according to Claim 1 or 2, **characterized in that** the first curvature and the second curvature lie on the longitudinal axis (7).

5. Flat chisel (1) according to Claim 1, **characterized in that** the saddle-shaped cutting edge (3) is arranged along the transverse axis (9) so as to be offset with respect to the longitudinal axis (7).

6. Flat chisel (1) according to Claim 1 or 2, **characterized in that** the first curvature and the second curvature are arranged along the transverse axis (9) so as to be offset with respect to the longitudinal axis (7).

7. Flat chisel (20) according to Claim 5 or 6, **characterized in that** the cutting edge (3) has a main blade (23) and a saddle-shaped secondary blade (24), wherein the saddle-shaped secondary blade (24) is formed on the blade-shaped working section (5) by a tooth (25) which is offset in relation to the main blade (23) along the longitudinal axis (7).

8. Flat chisel (29) according to Claim 5 or 6, **characterized in that** the cutting edge (3) has a main blade (31) and a saddle-shaped secondary blade (32), wherein the saddle-shaped secondary blade (32) is formed in the blade-shaped working section (5) by a recess (33) which is offset in relation to the main blade (23) along the longitudinal axis (7).

9. Use of a flat chisel (1, 19, 20, 29) for processing mineral materials, having a longitudinal axis (7), a transverse axis (9) perpendicular to the longitudinal axis (7), a shaft (2) which is arranged along the longitudinal axis (7) and has an impact surface (4) perpendicular to the longitudinal axis (7), a blade-shaped working section (5) which has a cutting edge (3, 22, 30) running along the transverse axis, wherein the cutting edge (3, 22, 30) is configured to be saddle-shaped, and **characterized in that** the cutting edge (3, 22, 30) is placed onto a steel reinforcement in order to split the latter.

## Revendications

1. Burin plat (1) pour l'usinage de matériaux minéraux, présentant un axe longitudinal (7), un axe transversal (9) perpendiculaire à l'axe longitudinal (7), une tige (2) agencée longitudinalement à l'axe longitudinal (7), qui présente une face de percussion (4) perpendiculaire à l'axe longitudinal (7),
une section de travail en forme de feuille (5), qui présente un bord de coupe (3) s'étendant longitudinalement à l'axe transversal,
dans lequel le bord de coupe (3) est configuré en forme de selle et dans lequel le bord de coupe (3) présente une première courbure concave dans un premier plan (E) sous-tendu par l'axe longitudinal (7) et l'axe transversal (9) et **caractérisé en ce que** le bord de coupe (3) présente une deuxième courbure concave dans un deuxième plan perpendiculaire à l'axe longitudinal (7) et parallèle à un axe vertical (10) s'étendant perpendiculairement au premier plan (E).

2. Burin plat (1) selon la revendication 1, **caractérisé en ce que** la première courbure concave et la deuxième courbure concave coïncident longitudinalement à l'axe transversal (9).

3. Burin plat (1) selon la revendication 1, **caractérisé en ce que** le bord de coupe en forme de selle (3) est agencé symétriquement par rapport à l'axe longitudinal (7).

4. Burin plat (1) selon la revendication 1 ou 2, **caractérisé en ce que** la première courbure et la deuxième courbure sont situées sur l'axe longitudinal (7).

5. Burin plat (1) selon la revendication 1, **caractérisé en ce que** le bord de coupe en forme de selle (3) est agencé longitudinalement à l'axe transversal (9) en décalage par rapport à l'axe longitudinal (7).

6. Burin plat (1) selon la revendication 1 ou 2, **caractérisé en ce que** la première courbure et la deuxième courbure sont agencées longitudinalement à l'axe transversal (9) en décalage par rapport à l'axe longitudinal (7).

7. Burin plat (20) selon la revendication 5 ou 6, **caractérisé en ce que** le bord de coupe (3) présente une lame principale (23) et une lame secondaire en forme de selle (24), la lame secondaire en forme de selle (24) étant formée par une denture (25) décalée par rapport à la lame principale (23) longitudinalement à l'axe longitudinal (7) sur la section de travail en forme de feuille (5).

8. Burin plat (29) selon la revendication 5 ou 6, **caractérisé en ce que** le bord de coupe (3) présente une lame principale (31) et une lame secondaire en forme de selle (32), la lame secondaire en forme de selle (32) étant formée par un évidement (33) décalé par rapport à la lame principale (23) longitudinalement à l'axe longitudinal (7) dans la section de travail en forme de feuille (5).

9. Utilisation d'un burin plat (1, 19, 20, 29) pour l'usinage de matériaux minéraux, présentant un axe longitudinal (7), un axe transversal (9) perpendiculaire à l'axe longitudinal (7), une tige (2) agencée longitudinalement à l'axe longitudinal (7), qui présente une face de percussion (4) perpendiculaire à l'axe longitudinal (7), une section de travail en forme de feuille (5), qui présente un bord de coupe (3, 22, 30) s'étendant longitudinalement à l'axe transversal, dans laquelle le bord de coupe (3, 22, 30) est configuré en forme de selle et **caractérisée en ce que** le bord de coupe (3, 22, 30) est placé sur une armature en acier afin de diviser celle-ci.
